# EUROPÄISCHE PATENTSCHRIFT

(11) **EP 0 833 030 B1**
(45) Veröffentlichungstag und Bekanntmachung des Hinweises auf die Patenterteilung: **19.01.2000**
(21) Anmeldenummer: 97115062.8
(22) Anmeldetag: 30.08.1997
(51) Int. Cl.: E05D 11/00

(54) **Band für Türen, Fenster und dergleichen**
Hinge for doors, windows or similar
Paumelle pour portes, fenêtres ou similaires

(30) Priorität: 25.09.1996 DE 29616715 U
(43) Veröffentlichungstag der Anmeldung: 01.04.1998
(73) Patentinhaber: Dr. Hahn GmbH & Co. KG, D-41189 Mönchengladbach (DE)
(72) Erfinder: Sinsteden, Claudia, 41179 Mönchengladbach (DE)
(74) Vertreter: Palgen, Peter, Dipl.-Phys. Dr.

(56) Entgegenhaltungen:
- DE-U- 7 212 721

## Beschreibung

Die Erfindung bezieht sich auf ein Band der dem Oberbegriff des Anspruchs 1 entsprechenden Art.

Ein solches Band ist aus dem DE-GM 72 12 721 bekannt. Das Rahmenbandteil und das Flügelbandteil umfassen jeweils ein Befestigungsteil und ein Scharnierteil. Das jeweilige Befestigungsteil hat bei der bekannten Ausführungsform eine ebene, sich von der Vorderseite des Scharnierteils schräg gegen die Befestigungsfläche auf dem Rahmen bzw. Flügel erstreckende Vorderseite. Die Bandteile sind aus stranggepreßten Profilabschnitten hergestellt, und in die Vorderseite ist beim Strangpressen eine in Preßrichtung, d.h. parallel zum Bandzapfen verlaufende Rechtecknut eingebracht, in die ein plattenförmiges Abdeckstück derart einsetzbar ist, daß es mit der Vorderseite des Befestigungsteils fluchtet. Auch das Abdeckstück ist ein Strangpreßteil, und an seiner Rückseite ist eine sich im wesentlichen radial zum Bandzapfen, also horizontal erstreckende C-Nut angeformt, in die ein Halteelement in Längsrichtung der C-Nut einschiebbar ist, welches einen vorspringenden, die C-Schenkel der Nut hintergreifenden Kopf und einen sich in eine entsprechende Bohrung des Befestigungsteils hineinerstreckenden Schaft aufweist, der mittels einer von der Rückseite des jeweiligen Befestigungsteils her betätigbaren Halteschraube in dem Befestigungsteil festlegbar ist. Im montierten Zustand kann das Abdeckstück also von vorn nicht mehr entfernt werden.

Bei der bekannten Ausführungsform ist die Halteschraube in eine konzentrische Gewindebohrung des Schaftes eingeschraubt und steht dementsprechend so steil zu der Befestigungsfläche, daß es bei bestimmten räumlichen Gegebenheiten am Rahmen oder Flügel nur schwer möglich ist, die Halteschraube zu erreichen.

Der Erfindung liegt die Aufgabe zugrunde, die Befestigung eines Abdeckstücks leichter betätigbar zu machen.

Diese Aufgabe wird durch die in Anspruch 1 wiedergegebene Erfindung gelöst.

Dadurch daß die Halteschraube nicht mehr in Richtung des Schaftes, sondern quer dazu verläuft, kann sie leicht in eine Lage gebracht werden, die parallel oder fast parallel zu der Befestigungsfläche des jeweiligen Bandteils verläuft, so daß mit einem Schlüssel von der Schattennut her die Halteschraube leicht angezogen und auch wieder gelöst werden kann, wenn das Abdeckstück vorübergehend wieder abgenommen werden muß.

Die Halteschraube kann auf der der Betätigungsseite, also der Schattennut gegenüberliegenden Seite, in eine Bohrung des Befestigungsteils eingreifen (Anspruch 2).

Bevorzugt ist allerdings eine Ausführungsform, bei der die Halteschraube eine in dem Befestigungsteil ausgebildete Kante hintergreift, und zwar so, daß beim Anziehen der Halteschraube ein Zug auf den Schaft des Halteelements ausgeübt und dieses spielfrei festgelegt wird.

Dieser Gedanke kann insbesondere dadurch gefördert werden, daß gemäß Anspruch 4 die Halteschraube vorn konisch zugespitzt ist.

Gemäß Anspruch 5 soll die Achse der Halteschraube einen möglichst geringen Winkel zur Befestigungsfläche einnehmen, damit die Zugänglichkeit der Betätigungsseite der Halteschraube ohne Schwierigkeiten gewährleistet ist.

Gemäß Anspruch 6 sollte die Halteschraube nur so lang sein, daß sie ganz in dem Querschnitt des Schaftes des Halteelementes paßt.

Wenn die Halteschraube also zurückgeschraubt wird, kann sie ganz im Querschnitt des Schaftes verschwinden, so daß das Einfügen des Schaftes in das Befestigungsteil bei schon eingesetzter Halteschraube erfolgen kann.

Eine in der Praxis wichtige Ausgestaltung ist Gegenstand des Anspruchs 7.

Die Mittel sollen dafür sorgen, daß die Bänder am Rahmen und Flügel montiert und mit den Abdeckstücken versehen werden können. Diese sind aber noch nicht endgültig befestigt, sondern werden gerade nur so festgehalten, daß sie beim Transport und beim Einsetzen des Rahmens in die Türöffnung der Wand nicht verlorengehen. Sie können aber von Hand unter Überwindung einer gewissen Reibung wieder abgenommen werden, wenn es darum geht, den Flügel in dem eingesetzten Rahmen zu justieren. Danach werden die Abdeckstücke aufgesetzt und durch Betätigung der Halteschrauben endgültig festgesetzt.

Für die Ausbildung der Mittel im einzelnen sind die drei in den Ansprüchen 8 bis 10 wiedergegebenen Varianten vorteilhaft.

In der Zeichnung sind Ausführungsbeispiele der Erfindung dargestellt.
Fig. 1 ist eine Vorderansicht eines erfindungsgemäßen Bandes;
Fig. 2 ist ein Horizontalschnitt nach der Linie II-II in Fig. 1;
Fig. 3 ist ein Schnitt nach der Linie III in Fig. 2;
Fig. 4 ist eine Ansicht entsprechend der rechten Hälfte der Fig. 2 mit einer abgewandelten Ausführungsform;
Fig. 5 und 6 sind Fig. 2 entsprechende Horizontalschnitte weiterer Ausführungsformen.

Das in Fig. 1 als Ganzes mit 100 bezeichnete Band besteht aus einem am nicht wiedergegebenen feststehenden Rahmen befestigten Rahmenbandteil 10 und einem am Flügel befestigten Flügelbandteil 20. Das Rahmenbandteil 10 umfaßt ein Scharnierteil 11 und ein Befestigungsteil 12. Das Scharnierteil 11 hat einem im wesentlichen quadratischen horizontalen Querschnitt mit abgerundeten Ecken und ist, wie aus Fig. 2 ersichtlich, gegenüber dem einen angenähert rechteckigen horizontalen Querschnitt aufweisenden Befestigungsteil 12 nach vorn, d.h. vom feststehenden Rahmen hinweg und gemäß Fig. 1 und 2 nach links versetzt. Das Befestigungsteil 12 sitzt mit seiner ebenen Rückseite 13 an der nicht dargestellten entsprechenden Befestigungsfläche des feststehenden Rahmens und ist durch zwei nicht dargestellte, übereinander angeordnete, als Kopfschrauben ausgebildete, das Befestigungsteil 12 von vorn durchgreifende und senkrecht zu der Befestigungsfläche des feststehenden Rahmens in diesen eingreifende Befestigungsschrauben am feststehenden Rahmen befestigt.

Das Flügelbandteil 20 ist entsprechend ausgebildet und mit seinem Scharnierteil 21 über dem Scharnierteil 11 angeordnet und mittels eines fluchtende Bohrungen der Scharnierteile 11,21 durchgreifenden Bandzapfens 14 mit diesem um eine Scharnierachse A schwenkbar verbunden. In den Fig. 2, 5 und 6 sind die Ausnehmungen der Scharnierteile 11 zur Aufnahme des Bandzapfens 14 bzw. ihn lagernder Bandzapfenbüchsen mit 1 bezeichnet.

Die Befestigungsschrauben werden von vorn angezogen. Ohne besondere Maßnahmen sind sie auch in angezogenem Zustand sichtbar und von vorn zugänglich. Aus diesem Grund ist der die Köpfe der Befestigungsschrauben enthaltende Bereich 16 an dem Rahmenbandteil 10 durch ein Abdeckstück 30 abgedeckt, welches die Köpfe der Befestigungsschrauben von vorn abdeckt und unzugänglich macht.

Die Bandteile 10,20 bestehen aus einer stranggepreßten Aluminiumlegierung. Bei der Herstellung ist in dem Bereich 16 in dem Befestigungsteil 12 eine Rechtecknut 17 mitangeformt worden, deren längere Seiten sich bezüglich des Bandzapfens 14 etwa radial erstrecken. In die Rechtecknut 17 ist das Abdeckstück 30 eingesetzt, das seinerseits aus einem Abschnitt eines Strangpreßprofils der aus Fig. 3 ersichtlichen Querschnittsgestalt besteht. Die Strangpreßrichtung des Abdeckstücks 30 verläuft also in Fig. 2 parallel, in Fig. 3 senkrecht zur Zeichenebene. Auf der Rückseite hat das Abdeckstück 30 eine angepreßte C-Nut 2, die sich über die Breite des Abdeckstücks 30 durchgehend erstreckt. In die C-Nut 2 läßt sich der Kopf 3 eines als Ganzes mit 50 bezeichneten Halteelements einschieben, der auf einander gegenüberliegenden Seiten Vorsprünge 4 aufweist, die unter die freien Ränder 5 der C-Nut 2 greifen. Die freien Ränder 5 belassen zwischen sich einen Schlitz, durch den der zylindrische Schaft 6 des Halteelements nach außen hindurchgreift. Die Länge des Abdeckstücks 30 entspricht der Höhe des Befestigungsteils 12. Diese Höhe hängt vom Bandtyp ab. Aus diesem Grund ist in Fig. 3 das Halteelement 50 durch strichpunktierte Linien in der Höhenrichtung begrenzt.

Der Schaft 6 greift in eine Bohrung 7 des Befestigungsstücks 12 ein, deren Achse B senkrecht zu der im wesentlichen ebenen Außenfläche des Abdeckstücks 30 angeordnet ist. Die Bohrung 7 geht in eine Ausnehmung 8 über, die von dem Zwischenraum 9 zwischen der Rückseite des Scharnierteils 11 und der Befestigungsfläche 13 zugänglich ist.

In der Ausnehmung 8 weist der Schaft 6 eine Querbohrung 15 auf, in der eine als Madenschraube ausgebildete, mit einem Drehwerkzeug wie einem Mehrkantschlüssel von der Ausnehmung 8 her zugängliche Halteschraube 18 angeordnet ist, die auf der der Betätigungsseite gegenüberliegenden Seite eine konische Spitze 19 aufweist. Die Halteschraube 18 ist nur kurz. Sie kann aus einer Stellung, in der sie ganz im Umriß des Schaftes 6 verschwunden ist, in die aus Fig. 2 ersichtliche Stellung vorgeschraubt werden, in der sie eine durch eine Erweiterung der Bohrung 7 gebildete Kante 22 übergreift. Beim Anziehen der Halteschraube 18 wird das Halteelement 50 in die Bohrung 7 hineingezogen und zieht dabei das Abdeckstück 30 mit sich, so daß es fest aufliegt.

Die Achse C der Gewindebohrung 15 bildet mit der Rückseite 13 des Befestigungsstücks 12 einen geringen Winkel 24, der in dem Ausführungsbeispiel etwa 10° beträgt. Die Halteschraube 18 ist daher mit einem Drehwerkzeug von der Schattennut aus durch den Zwischenraum 9 und die Ausnehmung 8 gut zugänglich.

An dem Schaft 6 des Halteelements 50 ist eine zu der dem Kopf 3 abgewandten Seite hin frei vorstehende Zunge 25 mit einem Vorsprung 26 freigestellt, der die gegenüberliegende Seite der Kante 22 übergreift. Das Abdeckelement 30 kann mit dem in die C-Nut 2 eingeschobenen Halteelement 50 in die Bohrung 7 eingeschoben werden, wobei der Vorsprung 26 elastisch etwas zurückgedrückt wird und bei Erreichen der Endstellung über die Kante 22 schnappt. Das Abdeckstück 30 kann so nicht mehr aus dem Bandteil 10 herausfallen. Die vorher ganz eingeschraubte Halteschraube 18 wird nunmehr in die in Fig. 2 wiedergegebene Stellung herausgeschraubt.

Bei dem Ausführungsbeispiel der Fig. 4 sind zwei einander gegenüberliegende Zungen 25' vorgesehen, die unter Reibung am Innenumfang der Bohrung 7 anliegen und das Halteelement 50 auf diese Weise festhalten.

Bei dem Ausführungsbeispiel der Fig. 5 besteht der Unterschied zu dem Ausführungsbeispiel der Fig. 2 nur darin, daß die Zunge 25 durch einen in einer Umfangsnut des Schaftes 6 angeordneten elastischen Ring 28 ersetzt ist, der unter Reibung in der Bohrung 7 sitzt und das Halteelement 50 auf diese Weise vorläufig festhält.

Die Ausführungsform nach Fig. 6 besitzt als Mittel zum Festhalten des Halteelements 50 mit dem Abdeckstück 30 in der Bohrung 7 einen vom Kopf 3 des Halteelements 50 mittig bis etwa zur halben Länge des Halteelements 50 eingebrachten Schlitz 29. Außerdem ist der Außenumfang des Schaftes 6 in dem dem Kopf 3 zugewandten Endbereich etwas nach außen abgeschrägt, so daß der Schlitz 29 beim Einschieben des Halteelements 50 in die Bohrung 7 etwas zusammengedrückt wird und das Halteelement 50 unter Spannung in der Bohrung 7 sitzt.

Eine weitere Änderung besteht darin, daß keine Ausnehmung von dem der Ausnehmung 8 der Fig. 2, 4 und 5 entsprechenden Umriß vorhanden ist, sondern lediglich die Bohrung 7 für den Schaft 6 und eine quer dazu in der Achse C der Madenschraube 18 verlaufende Bohrung 31, auf deren Rand 32 am Übergang in die Bohrung 7 auf der der Betätigungsseite der Halteschraube 18 abgewandten Seite sich die konische Spitze 19 aufsetzt.

## Patentansprüche

1. Band (100) für Türen, Fenster und dergleichen,
mit einem am feststehenden Rahmen zu befestigenden Rahmenbandteil (10), welches ein auf eine Befestigungsfläche des feststehenden Rahmens zu setzendes Befestigungsteil (12) und ein seitlich davon und von der Befestigungsfläche hinweg ausladendes Scharnierteil (11) mit einer Bohrung für den Bandzapfen (14) umfaßt,
mit einem am Flügel zu befestigenden Flügelbandteil (20), welches ein auf die Befestigungsfläche des Flügels zu setzendes Befestigungsteil (22) und ein seitlich davon ausladendes Scharnierteil (21) mit einer Bohrung für den Bandzapfen (14) umfaßt, welches bei montiertem Band (100) oberhalb des Scharnierteils (11) des Rahmenbandteils (10) angeordnet ist,
mit einem die Scharnierachse (A) bildenden, die Bohrungen der Scharnierteile (11,21) durchgreifenden Bandzapfen (14),
mit die Befestigungsteile (12,22) von vorn durchgreifenden, zum Eingriff in die Befestigungsflächen bestimmten, als Kopfschrauben ausgebildeten Befestigungsschrauben,
und mit mindestens einem einem der Bandteile (12) zugeordneten plattenförmigen Abdeckstück (30,30'), welches den die Köpfe der Befestigungsschrauben enthaltenden Bereich (16) an dem Befestigungsteil (12) überdeckt, als Strangpreßteil mit zum Bandzapfen (14) im wesentlichen radialer Preßrichtung ausgebildet ist und mittels eines Halteelements (50) auf dem Befestigungsteil (12) befestigt ist, welches einen Kopf (3), der mit an der dem Befestigungsteil (12) zugewandten Rückseite des Abdeckstücks (30,30') durch das Strangpressen angebrachten Gestaltungen (2) zusammenwirkt, und einen in einer Ausnehmung (7) des Befestigungsteils (12) eingreifenden Schaft (6) umfaßt, der mittels einer Halteschraube (18) an dem Befestigungsteil (12) festlegbar ist,
**dadurch gekennzeichnet,**
daß die Halteschraube (18) den Schaft (6) des Halteelements (50) quer durchgreift und auf der der Betätigungsseite der Halteschraube (18) abgewandten Seite des Halteelements (50) an dem Befestigungsteil (12) derart angreift, daß beim Anziehen der Halteschraube (18) ein axialer Zug auf den Schaft (6) entsteht.

2. Band nach Anspruch 1, **dadurch gekennzeichnet**, daß die Halteschraube (50) in eine Bohrung (31) des Befestigungsteils (12) eingreift.

3. Band nach Anspruch 1, **dadurch gekennzeichnet**, daß die Halteschraube eine in dem Befestigungsteil (12) ausgebildete Kante (22) hintergreift.

4. Band nach einem der Ansprüche 1 bis 3, **dadurch gekennzeichnet**, daß die Halteschraube (18) vorn (19) konisch zugespitzt ist.

5. Band nach einem der Ansprüche 1 bis 4, **dadurch gekennzeichnet**, daß die Achse (C) der Halteschraube (18) einen Winkel (24) von weniger als 15° zur Rückseite (13) des Befestigungsteils (12) einnimmt.

6. Band nach einem der Ansprüche 1 bis 5, **dadurch gekennzeichnet**, daß die Halteschraube (18) nur so lang ist, daß sie ganz in den Querschnitt des Schaftes (6) des Halteelements (50) paßt.

7. Band nach einem der Ansprüche 1 bis 6, **dadurch gekennzeichnet,** daß Mittel vorgesehen sind, die das Halteelement (50) mit dem Abdeckstück (30,30') am Herausfallen aus der Bohrung (7) bei der Handhabung und der Montage des Bandes (100) hindern.

8. Band nach Anspruch 7, **dadurch gekennzeichnet,** daß die Mittel mindestens eine am Schaft (6) ausgebildete, sich in Schaftrichtung erstreckende elastische Zunge (25,25') umfassen, die beim Einschieben des Schaftes (6) in die Bohrung (7) des Befestigungsteils (12) mit ihrem freien Ende unter elastischer Verformung gegen den Schaft (6) zurückdrückbar ist.

9. Band nach Anspruch 7, **dadurch gekennzeichnet,** daß die Mittel einen den Schaft (6) dicht umgebenden elastischen Ring (28) umfassen, der bei in die Bohrung (7) eingeschobenem Schaft stramm am Innenumfang der Bohrung (7) anliegt.

10. Band nach Anspruch 7, **dadurch gekennzeichnet,** daß die Mittel einen vom Kopf (3) des Halteelements (50) her in den Schaft (6) mittig sich erstreckenden Schlitz (29) umfassen, der sich nicht über die ganze Länge des Schaftes (6) erstreckt, und daß der Schaft (6) vor dem Einschieben in die Bohrung (7) im kräftefreien Zustand sich quer zu dem Schlitz (29) gegen den Kopf (3) hin leicht im Durchmesser erweitert und beim Einschieben unter Spannung quer zum Schlitz (29) zusammendrückbar ist.

## Claims

1. Hinge (100) for doors, windows and the like,
with a frame hinge portion (10) for attaching to a fixed frame and which includes an attachment part (12) for placing on an attachment face of the fixed frame and a hinge part (11) extending outwards laterally from it and from the attachment face and having a bore for the hinge pin (14),
with a flap hinge portion (20) for attachment to the flap, comprising an attachment part (22) for placing on the attachment face of the flap and a hinge part (21) extending out laterally from it with a bore for the hinge pin (14), which is arranged above the hinge part (11) of the frame hinge portion (10) when the hinge (100) is assembled,
with a hinge pin (14) defining the hinge axis (A) and passing through the bores in the hinge parts (11,21),
with attachment screws in the form of cap screws passing through the attachment parts (12,22) from the front and designed to engage in the attachment faces,
and with at least one plate-shaped cover piece (30,30') associated with the hinge portion (12) and covering over the region (16) of the attachment part (12) which contains the heads of the attachment screws, the cover piece being formed as an extruded component with the direction of extrusion substantially radial in relation to the hinge pin (14) and being secured to the attachment part (12) by means of a retaining element (50), which includes a head (3) which co-operates with formations (2) formed by extrusion on the back face of the cover piece (30,30') which faces towards the attachment part (12), and has a shank (6) engaging in a recess (7) in the attachment part (12), the shank being capable of being secured to the attachment part (12) by means of a retaining screw (18),
**characterised in that**,
the retaining screw (18) passes through the shank (6) of the retaining element (50) transversely and engages the attachment part (12) on that side of the retaining element (50) which is furthest from the engaged end of the retaining screw (18) in such a way that on tightening of the retaining screw (18) an axial tension is produced on the shank (6).

2. Hinge according to claim 1, **characterised in that** the retaining screw (50) engages in a bore (31) in the attachment part (12).

3. Hinge according to claim 1, **characterised in that** the retaining screw engages behind an edge (22) formed in the attachment part (12).

4. Hinge according to one of claims 1 to 3, **characterised in that** the retaining screw (18) is conically pointed at its front end (19).

5. Hinge according to one of claims 1 to 4, **characterised in that** the axis (C) of the retaining screw (18) makes an included angle (24) of less than 15° with the back face (13) of the attachment part (12).

6. Hinge according to one of claims 1 to 5, **characterised in that** the retaining screw (18) is only long enough so that it fits wholly within the cross-section of the shank (6) of the retaining element (50).

7. Hinge according to one of claims 1 to 6, **characterised in that** means are provided to prevent the retaining element (50) together with the cover piece (30,30') from falling out of the bore (7) during handling and mounting of the hinge (100).

8. Hinge according to claim 7, **characterised in that** the means comprise at least one resilient tongue (25,25') formed on the shank (6) and extending in the direction of the shank and which, on insertion of the shank (6) into the bore (7) of the attachment piece (12), has its free end pushed back against the shank (6) with elastic deformation.

9. Hinge according to claim 7, **characterised in that** the means comprise a resilient ring (28) which closely surrounds the shank (6) and which bears tightly against the inside of the bore (7) when the shank is inserted in the bore (7).

10. Hinge according to claim 7, **characterised in that** the means comprise a slot (29) extending centrally from the head (3) of the retaining element (50) into the shank (6), and not extending over the whole length of the shank (6), and that the shank (6), in its unstressed state before insertion in the bore (7), spreads out slightly in diameter transverse to the slot (29) against the head (3) and on insertion it is squeezed under stress transverse to the slot (29).

## Revendications

1. Penture (100) pour portes, fenêtres et objets analogues, qui comporte
• une pièce de cadre (10) à fixer sur le cadre fixe de la fenêtre et qui comporte une partie de fixation (12) à fixer sur une portée du cadre fixe et, sur le côté de cette partie et en saillie par rapport à la portée, une partie de charnière (11) percée d'un alésage pour accueillir le pivot (14) de la penture,
• une pièce de battant (20) à fixer sur le battant de la fenêtre et qui comporte une partie de fixation (22) à fixer sur une portée du battant et, sur le côté de cette partie et en saillie par rapport à elle, une partie de charnière (11) percée d'un alésage pour accueillir le pivot (14) de la penture, la pièce de battant (20), lorsque la penture (100) est assemblée, se trouvant au-dessus de la partie de charnière (11) de la pièce de cadre (10),
• un pivot de penture (14) formant l'axe (A) de la charnière et logé dans les alésages des parties de charnière (11, 21),
• des vis de fixation à têtes pénétrant par l'avant dans les parties de fixation (12, 22) pour venir en prise dans les portées de fixation,
• au moins une pièce de couverture (30, 30') en forme de plaque, associée à l'une des parties (12, 22) et recouvrant la zone (16) de la partie de fixation (12) où se trouvent les têtes des vis de fixation, cette pièce de couverture étant une pièce extrudée dont la direction d'extrusion est sensiblement radiale par rapport au pivot (14) et qui est fixée sur la partie de fixation (12) par un élément de maintien (50) qui comprend une tête (3) coopérant avec des parties en forme (2) réalisées à l'extrusion sur la face arrière de la pièce (30, 30') située en regard de la partie de fixation (12), ainsi qu'une tige (6) qui est en prise dans un évidement (7) de la partie de fixation (12) et qui peut être fixée dans celle-ci par une vis de maintien (18),
caractérisée en ce que
la vis de maintien (18) traverse obliquement l'élément de maintien (50) et, à l'opposé du côté de manoeuvre de la vis de maintien (18), est en prise avec la partie de fixation (12) de manière qu'en vissant la vis de maintien (18), on exerce une traction axiale sur la tige (6).

2. Penture selon la revendication 1,
caractérisée en ce que
la vis de maintien (50) est engagée dans un alésage (31) de la partie de fixation (12).

3. Penture selon la revendication 1,
caractérisée en ce que
la vis de maintien est en prise par derrière sur une arête (22) pratiquée dans la partie de fixation (12).

4. Penture selon l'une des revendications 1 à 3,
caractérisée en ce que
la vis de maintien (18) a, en avant, une pointe conique (19).

5. Penture selon l'une des revendications 1 à 4,
caractérisée en ce que
l'axe (C) de la vis de maintien (18) fait un angle (24) de moins de 15° avec la face arrière (13) de la partie de fixation (12).

6. Penture selon l'une des revendications 1 à 5,
caractérisée en ce que
la vis de maintien (18) a juste la longueur pour être contenue tout entière dans la section de la tige (6) de l'élément de maintien (50).

7. Penture selon l'une des revendications 1 à 6,
caractérisée en ce que
des moyens sont prévus pour empêcher que l'élément de maintien (50) avec sa pièce de couverture (30, 30'), puisse s'échapper de l'alésage (7) quand on manipule et quand on monte la penture (100).

8. Penture selon la revendication 7,
caractérisée en ce que
les moyens comprennent au moins une languette élastique (25, 25') portée par la tige (6) selon la direction longitudinale de celle-ci, l'extrémité libre de cette languette, lorsqu'on emmanche la tige (6) dans l'alésage (7) de la partie de fixation (12), pouvant venir s'appliquer avec pression sur l'alésage, par déformation élastique en direction de la tige (6).

9. Penture selon la revendication 7,
caractérisée en ce que
les moyens comprennent une bague élastique (28) qui entoure étroitement la tige (6) et se trouve serrée sur la paroi interne de l'alésage (7) quand on emmanche la tige (6) dans cet alésage.

10. Penture selon la revendication 7,
caractérisée en ce que
les moyens comprennent une fente (29) pratiquée dans le plan médian de la tige (6) à partir de la tête(3) de l'élément de maintien (50) mais sans occuper toute la longueur de la tige (6) qui, avant qu'elle soit emmanchée dans l'alésage (7) a son diamètre légèrement augmenté à l'état libre, près de la tête et transversalement à la fente (29), de sorte qu'à l'emmanchement la tige présente une contrainte de compression, perpendiculairement à la fente (29).
